# EUROPÄISCHE PATENTSCHRIFT

(11) **EP 0 280 081 B1**
(45) Veröffentlichungstag und Bekanntmachung des Hinweises auf die Patenterteilung: **17.06.1992**
(21) Anmeldenummer: 88101523.4
(22) Anmeldetag: 03.02.1988
(51) Int. Cl.: E06B 3/30, E06B 7/23, E06B 1/70

(54) **Wetterschutzschiene**
Protection strip against weather
Bande de protection contre les intempéries

(30) Priorität: 21.02.1987 DE 8702679 U
(43) Veröffentlichungstag der Anmeldung: 31.08.1988
(73) Patentinhaber: Hoogovens Aluminium Profiltechnik GmbH, D-88267 Vogt (DE)
(72) Erfinder: Diehm, Walter, D-7981 Vogt (DE); Rink, Franz, D-3420 Herzberg (DE); Küber, Emil, D-8966 Frauenzell (DE); Brillisauer, Josef, D-7962 Wolfegg (DE); Kaindl, Christian, A-6923 Lauterach (AT)
(74) Vertreter: Engelhardt, Guido, Dipl.-Ing.

(56) Entgegenhaltungen:
- DE-A- 3 347 050
- DE-U- 8 000 834
- DE-U- 8 702 679

## Beschreibung

Die Erfindung bezieht sich auf eine Wetterschutzschiene für Fenster und Türen, die auf einem Fenster- oder Türrahmen aufgesetzt ist und einen im wesentlichen rechtwinklig in Richtung des Fenster- bzw. Türflügels abstehenden Steg aufweist, an dem eine an dem Fenster-oder Türflügel angebrachte Dichtung anlegbar ist.

Eine Wetterschutzschiene dieser Art ist durch die DE-U-80 00 834 bekannt. Da diese Wetterschutzschiene jedoch einteilig ausgebildet und aus einem metallischen Werkstoff hergestellt ist, ist durch diese eine Isolierwirkung nicht gegeben. Auch kann sich auf der metallischen Wetterschutzschiene in einem erheblichen Maße Kondenswasser bilden. Zwar kann auf der Außenseite der Wetterschutzschiene eine Blendleiste aus Kunststoff oder Metall aufgerastet werden, dadurch wird aber nicht verhindert, daß durch den metallischen Teil der Wetterschutzschiene die Kälte bis in den Anlagebereich der Dichtung und somit bis in den Falzbereich geleitet wird. Auch wird dadurch die Kondenswasserbildung nicht gemindert. Isolierend wirkt demnach diese Wetterschutzschiene trotz aufgerasteter Blendleiste in keiner Weise.

Des weiteren ist durch die DE-OS 33 47 050 eine in den Estrich einzusetzende Bodenschwelle, in die eine in einem Türrahmen angeordnete Dichtung anlegbar ist, bekannt. Damit möglichst wenig Kälte in den Innenraum geleitet und ein Festfrieren der Türdichtung an der Bodenschwelle vermieden wird, ist bei dieser Ausgestaltung auf der im montierten Zustand dem Innenraum zugewandten Fläche der Bodenschwelle und ihrer Türanschlagfläche eine Auflage aus einem Isoliermaterial angebracht, die mittels einer Klemmverbindung befestigt ist. Auf diese Weise wird zwar eine thermische Trennung zwischen dem äußeren und dem inneren Fußbodenbelag angestrebt, die aus einem metallischen Werkstoff hergestellte Bodenschwelle ist jedoch groß bemessen und ragt weit in den Falzbereich bis in die unmittelbare Nähe der Dichtung hinein, so daß eine starke Kälteabstrahlung unumgänglich und somit eine ausreichende Isolierung trotz der Auflage des Isoliermaterials mitunter nicht gegeben ist. Auch kann sich auf der aus Aluminium hergestellten Bodenschwelle leicht Kondenswasser bilden. Und da die Auflage aus dem Isolierwerkstoff über einen großen Bereich an der metallischen Schiene anliegt, wird von dieser aufgrund der großen Berührungsfläche die Kälte auch auf die Auflage übertragen, die angestrebte Isolierung wird dadurch beeinträchtigt.

Aufgabe der Erfindung ist es daher, eine Wetterschutzschiene der vorgenannten Gattung zu schaffen, mittels der mit geringem Bauaufwand eine stets zufriedenstellende Isolierung im Falzbereich eines Fensters oder einer Tür zu erreichen ist. Außerdem soll eine Kondenswasserbildung auf der Wetterschutzschiene weitgehend vermieden werden und es soll eine gute thermische Trennung in deren Bereich gewährleistet sein.

Gemäß der Erfindung wird dies bei einer Wetterschutzschiene der vorgenannten Art dadurch erreicht, daß die Wetterschutzschiene aus zwei Profilteilen zusammengesetzt ist, die im Bereich der Auflage auf dem Fenster-oder Türrahmen miteinander verrastbar sind und von denen das auf der Außenseite des Fensters bzw. der Tür anzuordnende Profilteil aus einem metallischen Werkstoff und das auf der Innenseite anzuordnende Profilteil aus einem Isolierwerkstoff hergestellt sind, wobei die Anlage für die Dichtung durch den an dem aus Isolierwerkstoff hergestellten Profilteil angeformten Steg gebildet ist.

Zur Verrastung der beiden Profilteile miteinander ist es angebracht, eines der Profilteile mit einer vorzugsweise parallel zur Auflage des Fenster- oder Türrahmens verlaufenden Aufnahmeöffnung und das andere Profilteil mit einem angeformten Ansatz zu versehen, der der Aufnahmeöffnung angepaßt und in dieser gehalten ist.

Die Aufnahmeöffnung und der Ansatz können hierbei einoder beidseitig mit einander zusammenwirkenden Rastvorsprüngen, Hinterschneidungen, Verzahnungen oder dgl` ausgestattet werden, auch können die beiden Profilteile in der Aufnahmeöffnung miteinander verklebt werden.

Zweckmäßig ist es ferner, das Profilteil aus dem Isolierwerkstoff vorzugsweise mittels zweier angeformter Stege auf der Auflage des Fenster- oder Türrahmens abzustützen und die Wetterschutzschiene mittels das Profilteil aus dem Isolierwerkstoff durchgreifender Schrauben an dem Fenster- oder Türrahmen zu befestigen, wobei die die Schrauben aufnehmenden Bohrungen derart in dem Profilteil aus de, Isolierwerkstoff angeordnet sein sollten, daß das Profilteil aus metallischem Werkstoff von den Köpfen der Schrauben teilweise überdeckt ist.

Nach einer andersartigen Ausgestaltung kann das Profilteil aus dem metallischen Werkstoff im Bereich der Aufnahmeöffnung mit einem sich auf der Auflage des Fenster- oder Türrahmens abstützenden Auflageflansch versehen werden.

Des weiteren ist es möglich, das Profilteil aus dem Isolierwerkstoff mit einem die Auflage des Fenster-oder Türrahmens übergreifenden Stegansatz zu versehen, der einen Schenkel der Aufnahmeöffnung bildet und auf dem das Profilteil aus dem metallischen Werkstoff abgestützt ist.

Bei diesen Ausführungsformen ist es angebracht, die Wetterschutzschiene mittels die beiden Profilteile im Bereich der Aufnahmeöffnung und des in diesen gehaltenen Ansatzes durchgreifender Schrauben an dem Fenster- oder Türrahmen zu befestigen.

Die gemäß der Erfindung ausgebildete Wetterschutzschiene ist nicht nur einfach in der konstruktiven Ausgestaltung und somit ohne Schwierigkeiten auch wirtschaftlich herzustellen, sondern diese gewährleistet vor allem auch eine stets zufriedenstellende thermische Trennung sowie Isolierung im Falzbereich eines Fensters oder einer Tür. Wird nämlich eine Wetterschutzschiene aus zwei miteinander verrastbaren Profilteilen zusammengesetzt, von denen das auf der Außenseite angeordnete Profilteil aus einem metallischen Werkstoff und das andere Profilteil aus einem Isolierwerkstoff bestehen, und wobei die Anlage für die Dichtung durch einen an dem aus Isolierwerkstoff bestehenden Profilteil angeformten Steg gebildet ist, so ist einerseits der kälteabstrahlende metallische Profilteil der Wetterschutzschiene weitgehend außerhalb des Falzbereiches angebracht, andererseits ist die Berührungsfläche mit dem Profilteil aus dem isolierenden Werkstoff klein gehalten, so daß eine gute Isolierung gegeben ist, nahezu kein Kondenswasser entstehen kann und des weiteren der Kälteübergang auf das Profilteil aus dem Isolierwerkstoff gering ist.

Ferner ist von Vorteil, daß problemlos Wetterschutzschienen unterschiedlicher Abmessungen aus den Profilteilen zusammengesetzt werden können und die Lagerhaltung demnach zu reduzieren ist. Auch die Bearbeitung der vorschlagsgemäßen Wetterschutzschiene sowie die Verbindung der beiden Profilteile miteinander ist ohne Schwierigkeiten zu bewerkstelligen.

In der Zeichnung sind einige Ausführungsbeispiele der gemäß der Erfindung ausgebildeten Wetterschutzschiene für Fenster oder Türen dargestellt, die nachfolgend im einzelnen erläutert sind. Hierbei zeigt, jeweils in einem Axialschnitt:
- Figur 1: eine an einem Fenster oder einer Tür angebrachte Wetterschutzschiene sowie
- Figuren 2 und 3: andersartige Ausgestaltungen der Wetterschutzschiene nach Figur 1.

Die in Figur 1 dargestellte und mit 11 bezeichnete Wetterschutzschiene ist auf einen Rahmen 1 eines Fenster oder einer Tür aufgesetzt und wirkt, um zu verhindern, daß in dem Falzbereich Kälte in das Innere eines Raumes gelangt, mit einer Dichtung 4 zusammen, die in einer Nut 3 eines Flügels 2 angeordnet ist. Der Rahmen 1 ist dazu mit einer Auflage 5 versehen, auf der die Wetterschutzschiene 11 abgestützt ist.

Damit eine zufriedenstellende thermische Trennung gegeben ist und sich kein Kondenswasser bilden kann, ist die Wetterschutzschiene 11 aus zwei Profilteilen 12 und 13 zusammengesetzt, von denen das auf der Außenseite des Fensters oder der Tür angeordnete Profilteil 12 aus einem metallischen Werkstoff, z. B. aus Aluminium, und das auf der Innenseite angeordnete Profilteil 13 aus einem Isolierwerkstoff, beispielsweise aus Polyamid, hergestellt sind. Um die beiden Profilteile 12 und 13 auf einfache Weise miteinander verrasten und somit fest verbinden zu können, ist in dem Profilteil 12 eine Aufnahmeöffnung 14 vorgesehen, die einen Rastvorsprung 16 aufweist, und an dem Profilteil 13 ist ein Ansatz 15 angeformt, der der Aufnahmeöffnung 14 angepaßt ist und in diese eingreift.

Außerdem ist der Ansatz 15 mit einer Hinterschneidung 17 ausgestattet, die mit dem Rastvorsprung 16 zusammenwirkt. Auf diese Weise ist, zumal die beiden Profilteile 12 und 13 im Bereich der Aufnahmeöffnung 14 gegebenenfalls zusätzlich verklebt sein können, ein fester Verbund gegeben.

Das Profilteil 13 ist des weiteren mittels zweier angeformter Stege 18 auf der Auflage 5 des Rahmens 1 abgestützt und durch Schrauben 6 an diesem festgeschraubt. Die die Schrauben 6 aufnehmenden Bohrungen 18 sind hierbei derart angeordnet, daß die Köpfe 6' der Schrauben 6 das Profilteil 12 aus dem metallischen Werkstoff segmentartig übergeifen, so daß dieses, sollte ein Kippmoment auftreten, auch an den Schrauben 6 abgestützt ist.

An dem Profilteil 13 ist ferner ein in Richtung des Flügels 2 abstehender Steg 19 angebracht, der eine Anlage 2ß für die Dichtung 4 bildet. Metallische Teile liegen somit nicht aneinander an, vielmehr ist der Falzbereich zwischen dem Rahmen 1 und dem Flügel 2 in zufriedenstellender Weise isoliert.

Bei der Wetterschutzschiene 21 nach Figur 2, die ebenfalls aus zwei miteinander verrasteten Profilteilen 22 und 23 besteht, ist an dem Profilteil 22 aus metallischem Werkstoff ein Anlageflansch 28 angeformt, mittels dem dieser auf der Auflage 5 des Rahmens 1 abzustützen ist. Zur Verrastung der beiden Profilteile 22 und 23 sind die Aufnahmeöffnung 24 des Profilteils 22 sowie der Ansatz 25 des Profilteils 23 mit einander zugeordneten Verzahnungen 26 und 27 ausgestattet. Mittels Schrauben 29 die die Profilteile 22 und 23 im Bereich des Ansatzflansches 28 durchgreifen, ist die Wetterschutzschiene 21 an dem Rahmen 1 zu befestigen. Die Anlage 30 für eine in einem Flügel anzuordnende Dichtung ist wiederum durch einen abstehenden Steg 30 gebildet.

Gemäß Figur 3 ist bei der ebenfalls aus zwei Profilteilen 32 und 33 zusammengesetzten Wetterschutzschiene 31 die Aufnahmeöffnung 34 in dem Profilteil 33 aus dem Isolierwerkstoff vorgesehen, das Profilteil 33 aus dem metallischen Werkstoff weist dagegen einen Ansatz 35 auf, der in die Aufnahmeöffnung 34 eingreift. Ein Schenkel der Aufnahmeöffnung 34 ist hierbei durch einen Stegansatz 38 gebildet, über den die Wetterschutzschiene 41 auf einem Rahmen abzustützen ist.

## Patentansprüche

Zur Verrastung der beiden Profilteile 32 und 33 miteinander sind in der Aufnahmeöffnung 34 ein Rastvorsprung 36 und an dem Ansatz 35 eine mit diesem zusammenwirkende Hinterschneidung 37 vorgesehen. Außerdem weist das Profilteil 33 einen abstehenden Steg 39 auf, durch den eine Anlage 40 für eine an einem Flügel angebrachte Dichtung geschaffen ist.

1. Wetterschutzschiene (11; 21; 31) für Fenster und Türen, die auf einen Fenster- oder Türrahmen (1) aufsetzbar ist und einen im wesentlichen rechtwinklig in Richtung des Fenster- bzw. Türflügels (2) abstehenden Steg (19; 30; 39) aufweist, an dem eine an dem Fenster- oder Türflügel (2) angebrachte Dichtung (4) anlegbar ist,
gekennzeichnet dadurch,
daß die Wetterschutzschiene (11; 21; 31) aus zwei Profilteilen (12, 13; 22, 23; 32, 33) zusammengesetzt ist, die im Bereich der Auflage (5) auf dem Fenster oder Türrahmen (1) miteinander verrastbar sind und von denen das auf der Außenseite des Fensters bzw. der Tür anzuordnende Profilteil (12; 22; 32) aus einem metallischen Werkstoff und das auf der Innenseite anzuordnende Profilteil (13; 23; 33) aus einem Isolierwerkstoff hergestellt sind, wobei die Anlage (20; 30; 40) für die Dichtung (4) durch den an dem aus Isolierwerkstoff hergestellten Profilteil (13; 23; 33) angeformten Steg (19; 30; 39) gebildet ist.

2. Wetterschutzschiene nach Anspruch 1,
**dadurch gekennzeichnet,**
daß zur Verrastung der beiden Profilteile (12, 13; 22, 23; 32, 33 ) miteinander eines der Profilteile (12; 22; 33 ) mit einer vorzugsweise parallel zur Auflage (5) des Fenster- oder Türrahmens (1) verlaufenden Aufnahmeöffnung (14; 24; 34 ) und das andere Profilteil (13; 23; 32) mit einem angeformten Ansatz (15; 25; 35) versehen ist, der der Aufnahmeöffnung (14; 24; 34) angepaßt und in dieser gehalten ist.

3. Wetterschutzschiene nach Anspruch 2,
**dadurch gekennzeichnet,**
daß die Aufnahmeöffnung (14; 24; 34) und der Ansatz (15; 25; 35) ein- oder beidseitig mit einander zusammenwirkenden Rastvorsprüngen (16; 36), Hinterschneidungen (17; 37), Verzahnungen (26, 27) oder dgl. versehen sind.

4. Wetterschutzschiene nach Anspruch 2 oder 3,
**dadurch gekennzeichnet,**
daß die beiden Profilteile (12, 13; 22, 23; 32, 33) in der Aufnahmeöffnung (14; 24; 34) miteinander verklebt sind.

5. Wetterschutzschiene nach einem oder mehreren der Ansprüche 1 bis 4,
**dadurch gekennzeichnet,**
daß das Profilteil (13) aus dem Isolierwerkstoff vorzugsweise mittels zweier angeformter Stege (18) auf der Auflage (5) des Fenster- oder Türrahmens (1) abgestützt ist.

6. Wetterschutzschiene nach einem oder mehreren der Ansprüche 1 bis 5,
**dadurch gekennzeichnet,**
daß die Wetterschutzschiene (11) mittels das Profilteil (13) aus dem Isolierwerkstoff durchgreifender Schrauben (6) an dem Fenster- oder Türrahmen (1) befestigt ist.

7. Wetterschutzschiene nach Anspruch 6,
**dadurch gekennzeichnet,**
daß die die Schrauben (6) aufnehmenden Bohrungen (18')derart in dem Profilteil (13) aus dem Isolierwerkstoff angeordnet sind, daß das Profilteil (12) aus metallischem Werkstoff von den Köpfen (6') der Schrauben (6) teilweise überdeckt ist.

8. Wetterschutzschiene nach einem oder mehreren der Ansprüche 1 bis 4,
**dadurch gekennzeichnet,**
daß das Profilteil (22) aus dem metallischen Werkstoff im Bereich der Aufnahmeöffnung (24) mit einem sich auf der Auflage (5) des Fenster- oder Türrahmens (1) abstützenden Auflageflansch (28) versehen ist.

9. Wetterschutzschiene nach einem oder mehreren der Ansprüche 1 bis 4,
**dadurch gekennzeichnet,**
daß das Profilteil (33) aus dem Isolierwerkstoff mit einem die Auflage (5) des Fenster- oder Türrahmens (1) übergreifenden Stegansatz (38) versehen ist, der einen Schenkel der Aufnahmeöffnung (34) bildet und auf dem das Profilteil (32) aus dem metallischen Werkstoff abgestützt ist.

10. Wetterschutzschiene nach Anspruch 8 oder 9,
**dadurch gekennzeichnet,**
daß die Wetterschutzschiene (21; 31) mittels die beiden Profilteile (22, 23; 32, 33) im Bereich der Aufnahmeöffnung (24; 34) und des in dieser gehaltenen Ansatzes (25; 35) durchgreifender Schrauben (29) an dem Fenster- oder Türrahmen (1) befestigt ist.

## Claims

1. Protection strip against weather (11; 21; 31) for windows and doors, whereby said strip can be placed upon a window-frame or door-frame (1) and has a web (19; 30; 39), protruding predominantly at right angles to the wing of the window or door (2), against which a seal (4), fitted on the wing of the window or door (21), is able to abut,
**characterized in that**
the protection strip against weather (11; 21; 31) comprises two profile sections (12, 13; 22, 23; 32, 33) which can be interconnected beside the support (5) on the window-frame or door-frame (1), whereby the profile section (12; 22; 32) arranged on the outer side of the window or door is manufactured from a metallic material and the profile section (13; 23; 33) arranged on the inner side is manufactured from an insulating material and whereby the abutment point (20; 30; 40) for the seal (4) is formed by the web (19; 30; 39) arranged on the profile section (13; 23; 33) manufactured from an insulating material.

2. Protection strip as claimed in claim 1,
**characterized in that,**
to interconnect the two profile sections (12, 13; 22, 23; 32, 33), one of the profile sections (12; 22; 32) is provided with a locating aperture (14; 24; 34), said aperture being by preference parallel to the support (5) on the window-frame or door-frame (1), and the other profile section (13; 23; 33) is provided with a shaped projection (15; 25; 35) which matches the locating aperture (14; 24; 34) and is held in same.

3. Protection strip as claimed in claim 2,
**characterized in that**
the locating aperture (14; 24; 34) and the shaped projection (15; 25; 35) are provided with interconnecting detent lugs (16; 36), undercuts (17; 37), meshing elements (26; 27) or similar embodiments on one or both sides.

4. Protection strip as claimed in claim 2 or 3,
**characterized in that**
both profile sections (12, 13; 22, 23; 32, 33) are glued together in the locating aperture (14; 24; 34).

5. Protection strip as claimed in one or more of claims 1 to 4,
**characterized in that**
the profile section (13) made of insulating material is preferably supported on the support (5) of the window-frame or door-frame (1) with two shaped webs (18).

6. Protection strip as claimed in one or more of claims 1 to 5,
**characterized in that**
the protection strip (11) is secured to the window-frame or door-frame (1) by means of screws (6) fastened through the profile section (13) made of insulating material.

7. Protection strip as claimed in claim 6,
**characterized in that**
the bores (18') in which the screws (6) locate are arranged in the profile section (13) made of insulating material in such a way that the profile section (12) made of a metallic material is partially covered by the heads (6') of the screws (6).

8. Protection strip as claimed in one or more of claims 1 to 4,
**characterized in that**
the profile section (22) made of a metallic material is provided with a locating flange (28) arranged beside the locating aperture (24), said flange locating on the support (5) of the window-frame or door-frame (1).

9. Protection strip as claimed in one or more of claims 1 to 4,
**characterized in that**
the profile section (33) made of insulating material is provided with a web projection (38) which extends over the support (5) of the window-frame or door-frame (1), thereby forming one leg of the locating aperture (34) and being supported against the profile section (32) made of a metallic substance.

10. Protection strip as claimed in claim 8 or 9,
**characterized in that**
the protection strip against weather (21; 31) is secured to the window-frame or door-frame (1) by means of the screws (29) which extend through the profile sections (22, 23; 32, 33) beside the locating aperture (24; 34) and through the shaped projection (25; 35) which locates in said aperture.

## Revendications

1. Bande de protection contre les intempéries (11; 21; 31) pour fenêtres et portes, se laissant monter sur un cadre de fenêtre ou de porte (1) et comprenant une ailette (19; 30; 39) de préférence perpendiculaire par rapport à la fenêtre ou la porte (2) sur laquelle porte un joint (4) monté sur la fenêtre ou la porte (21),
se caractérisant par le fait que
la bande de protection contre les intempéries (11; 21; 31) comprend deux éléments profilés (12, 13; 33, 23; 32, 33) qui, au niveau de la portée (5), se laissent encliqueter entre eux sur le cadre de fenêtre ou de porte (1) et dont l'élément (12; 22; 32) à prévoir à l'extérieur de la fenêtre ou la porte est réalisé en matériau métallique et l'élément à prévoir à l'intérieur (13; 23; 33) en matériau isolant, la portée (20; 30'; 40) pour le joint (4) étant constitué par l'ailette (19; 30'; 39) formée sur l'élément réalisé en matériau isolant (13; 23; 33).

2. Bande de protection contre les intempéries d'après la revendication 1,
se caractérisant par le fait que
pour l'encliquetage des deux éléments profilés (12, 13; 22, 23; 32, 33) entre eux, un des éléments profilés (12; 22; 33) est muni d'une ouverture (14; 24; 34) orientée de préférence parallèlement à la portée (5) du cadre de fenêtre ou de porte (1), et l'autre élément profilé (13; 23; 32) d'un embout (15; 25; 35) adapté à l'ouverture (14; 24; 34) et retenu dans celle-ci.

3. Bande de protection contre les intempéries d'après la revendication 2,
se caractérisant par le fait que
l'ouverture (14; 24; 34) et l'embout (15; 25; 35) sont munis d'un ou de deux côtés de saillies d'encliquetage (16; 36), de contre-dépouilles (17; 37) de dentures (26, 27) ou de profils semblables concourants.

4. Bande de protection contre les intempéries d'après la revendication 2 ou 3,
se caractérisant par le fait que
les deux éléments profilés (12, 13; 22, 23; 32, 33) sont collés ensemble dans l'ouverture (14; 24; 34).

5. Bande de protection contre les intempéries d'après une des revendications 1 à 4,
se caractérisant par le fait que
l'élément profilé (13) en matériau isolant s'appuye de préférence au moyen de deux ailettes (18) sur la portée (5) du cadre de fenêtre ou de porte (1).

6. Bande de protection contre les intempéries d'après une des revendications 1 à 5,
se caractérisant par le fait que
la bande de protection contre les intempéries (11) est fixée au cadre de fenêtre ou de porte (1) par des vis (6) traversant l'élément profilé (13) en matériau isolant.

7. Bande de protection contre les intempéries d'après la revendication 6,
se caractérisant par le fait que
les alésages (18') pour les vis (6) sont disposés dans l'élément profilé (13) en matériau isolant de sorte que l'élément profilé (12) en matériau métallique soit partiellement recouvert des têtes (6') des vis (6).

8. Bande de protection contre les intempéries d'après une des revendications 1 à 4,
se caractérisant par le fait
qu'au niveau de l'ouverture (24), l'élément profilé (22) en matériau métallique est muni d'une bride de portée (28) s'appuyant sur la portée (5) du cadre de fenêtre ou de porte (1).

9. Bande de protection contre les intempéries d'après une des revendications 1 à 4,
se caractérisant par le fait que
l'élément profilé (33) en matériau isolant est muni d'un embout (38) recouvrant la portée (5) du cadre de fenêtre ou de porte (1) qui forme un bras de l'ouverture (34) et sur lequel s'appuye l'élément profilé (32) en matériau métallique.

10. Bande de protection contre les intempéries d'après la revendication 8 ou 9,
se caractérisant par le fait que
la bande de protection contre les intempéries (21; 31) est fixée au cadre de fenêtre ou de porte (1) par des vis (29) traversant les deux éléments profilés (22, 23; 32, 33) au niveau de l'ouverture (24; 34) et l'embout (25; 35) retenu dans celle-ci.
